# EUROPÄISCHE PATENTSCHRIFT

(11) **EP 2 111 920 B1**
(45) Veröffentlichungstag und Bekanntmachung des Hinweises auf die Patenterteilung: **19.11.2014**
(21) Anmeldenummer: 09167448.1
(22) Anmeldetag: 18.01.2005
(51) Int. Cl.: B05B 7/24, B67D 3/00

(54) **Verwendung eines Spitzwerkzeugs zum Durchstossen einer Belüftungsöffnung in die Wand eines Farbbechers für eine Farbspritzpistole**
Use of pointed tool for piercing a venting opening in the wall of a paint container for a paint spray gun
Utilisation d'un outil pointu pour percer un évent dans la paroi d'un réservoir de peinture pour pistolet de pulvérisation

(30) Priorität: 22.01.2004 DE 102004003439
(43) Veröffentlichungstag der Anmeldung: 28.10.2009
(62) Teilanmeldung aus: 05701008.4
(73) Patentinhaber: SATA GmbH & Co. KG, 70806 Kornwestheim (DE)
(72) Erfinder: Schmon, Ewald, 72661 Grafenberg (DE); Dettlaff, Peter, 71686 Remseck (DE)
(74) Vertreter: Charrier, Rapp & Liebau

(56) Entgegenhaltungen:
- CH-A- 203 668
- DE-A1- 3 526 819
- FR-A- 2 570 140
- FR-A- 2 774 928
- US-B1- 6 536 687

## Beschreibung

Die Erfindung betrifft die Verwendung eines Spitzwerkzeugs mit einem zylindrischen Schaft an dessen Umfang mindestens eine Aussparung vorgesehen ist, einem daran angeordneten Kopfteil und einer Spitze am Ende des Schafts, bei dem zumindest der an das Kopfteil angrenzende Ansatz des Schafts oder der gesamte Schaft sich zum Kopfteil hin konisch erweitert, zum Durchstoßen einer Belüftungsöffnung in die Wand eines Farbbechers für eine Farbspritzpistole.

Aus dem Stand der Technik, beispielsweise der US 6,536,687 B1 und der FR 2 774 928-A, sind Fließbecher für Farbspritzpistolen bekannt. Diese umfassen einen Behälter aus Kunststoff und einen darauf aufsetzbaren Deckel zum Verschließen des Behälters. An der Deckeloberseite sind Anschlussmittel zum Aufsetzen und Befestigen des Fließbechers auf eine Farbspritzpistole vorgesehen. Der Fließbecher wird hierbei "upside down", also mit der Deckelseite nach unten auf die Farbspritzpistole aufgesetzt. Die in dem Fließbecher befindliche Farbe fließt dann aufgrund der Schwerkraft nach unten in den Farbeinlaufkanal der Farbspritzpistole. Um den schwerkraftgetriebenen Fluss der Farbe zu ermöglichen, ist ein Druckausgleich innerhalb des Farbbechers erforderlich. Hierzu wird - wie in den genannten Druckschriften beschrieben - in den Behälterboden oder in der Seitenwand des Behälters nahe des Behälterbodens mittels einer Nadel eine Belüftungsöffnung eingestochen, nachdem der Farbbehälter "upside down", also mit dem Behälterboden nach oben, auf die Farbspritzpistole aufgesetzt wurde.

Zum Einbringen der Belüftungsöffnung in die Behälterwand ist ein separates Spitzwerkzeug, beispielsweise eine Nadel oder ein Dom, erforderlich. Ein solches Werkzeug ist häufig nicht jederzeit verfügbar. Weiterhin erweist sich das Durchstoßen der regelmäßig aus Hartkunststoff bestehenden Behälterwand auch mit einem geeigneten Spitzwerkzeug als schwierig. Darüber hinaus besteht die Gefahr, dass durch das Eindrücken einer Öffnung in die Behälterwand Kunststoffspäne oder -teile in den mit Farbe gefüllten Farbbecher fallen.

Ausgehend von diesen Nachteilen, welche den bekannten Fließbechern anhaften, liegt der Erfindung die Aufgabe zugrunde, die Verwendung eines Spitzwerkzeugs zum Einbringen einer Belüftungsöffnung in die Wand eines Farbbechers für eine Farbspritzpistole aufzuzeigen, wobei ein einfaches, schnelles und unkompliziertes Einbringen der Belüftungsöffnung in die Behälterwand des Farbbechers ermöglicht und weiterhin vermieden werden soll, dass dabei Späne oder Kunststoffteile in den Farbbecher gelangen.

Gelöst wird diese Aufgabe mit der im Anspruch 1 angegebenen Verwendung eines Spitzwerkzeigs. Vorteilhafte Ausführungsbeispiele dieser Verwendung sind den abhängigen Ansprüchen 2 bis 6 zu entnehmen.

Die Erfindung wird nachfolgend unter Bezugnahme auf die begleitenden Zeichnungen anhand eines Ausführungsbeispiels näher erläutert. Die Zeichnungen zeigen:
- **Figur 1:**: Seitenansicht eines Fließbechers mit einem Behälter und einem darauf aufsetzbaren Deckel sowie Detailansichten hierzu (Details X, U, Y, Z);
- **Figur 2:**: Schnittdarstellungen eines Doms wie in Figur 1 in der Detailansicht "Y" dargestellt, wobei die Darstellung nach Figur 2a einen Schnitt durch die Blattebene der Darstellung "Y" der Figur 1 und die Darstellung nach Figur 2b einen Schnitt durch eine hierzu senkrechte Ebene zeigt;
- **Figuren 3:**: Darstellung des Detailsbereichs "U" von Figur 1 mit in die Behälterwand eingedrücktem Dom in verschiedenen Stellungen, wobei die Darstellungen nach Figur 3a und 3b im Schnitt und die Darstellung der Figur 3c im Halbschnitt gezeigt sind.

In der Figur 1 ist ein Fließbecher für eine Farbspritzpistole dargestellt, welcher einen Behälter 1 und einen darauf über ein Gewinde 18 aufschraubbaren Deckel 2 umfasst. Der Fließbecher ist hierbei in Figur 1 in der Position dargestellt, in welcher der Fließbecher auf die Farbspritzpistole aufgesetzt wird, also mit der Oberseite des Deckels 2 nach unten. Der Deckel 2 weist an seiner Oberseite einen Auslassstutzen 19 mit einer Auslassöffnung 20 auf. An der Außenseite des Auslassstutzens 19 ist ein Anschlussteil 3 angeformt. Das Anschlussteil 3 dient zum Aufsetzen und zum Befestigen des Fließbechers auf eine Farbspritzpistole bzw. auf einem zwischen der Farbspritzpistole und dem Fließbecher angeordneten Adapter. In dem in Figur 1 dargestellten Ausführungsbeispiel umfasst das Anschlussteil 3 ein Gewinde 21 und eine keilförmige Nut 22, welche mit korrespondierenden Anschlussteilen der Farbspritzpistole, nämlich einem entsprechenden Innengewinde und einem Zapfen zum Eingreifen in die Nut 22 zusammenwirken.

Der Behälter 1 ist becherförmig mit einem kreisrunden Behälterboden und einer vom Behälterboden aus sich nach oben leicht konisch erweiternden Seitenwand ausgebildet. Die den Behälterboden bzw. die Seitenwand bildende Behälterwand ist hier mit Bezugszeichen 4 gekennzeichnet. Die Behälterwand 4 wird im Spritzgußverfahren in einem Stück aus Kunststoff hergestellt. Im Bodenteil des Behälters 1 ist ein abgegrenzter Bereich 5 vorgesehen. Dieser abgegrenzte Bereich 5 dient dem späteren Einbringen einer Belüftungsöffnung und ist von dem ihn umgebenden Bereich 4a der Behälterwand 4 dadurch abgegrenzt, indem er einerseits als Membran 7 mit einer geringeren Dicke als die Dicke des den Bereich 5 umgebenden Bereichs 4a ausgebildet ist und andererseits von einer Führungsfläche 9a umgrenzt ist, welche beim späteren Durchstechen der Belüftungsöffnung zur Führung des Spitzwerkzeugs dienen soll. Die Führungsfläche 9a ist bei dem hier zeichnerisch dargestellten Ausführungsbeispiel von der Innenseite einer im wesentlichen senkrecht zur Behälterwand (4) stehenden Wandung (9) eines Hohlzylinders (8) gebildet. Der Hohlzylinder 8 mit seiner radial umlaufenden Wandung 9 und die Membran 7, welche etwa im Bereich der Grundfläche des Hohlzylinders 8 verläuft, sind in der Detailansicht "U" der Figur 1 zu erkennen.

Am Becherboden sind ferner zwei, über die Behälterwand 4 nach außen vorstehende Hohlzylinder 29 und 30 angeformt.

An dem Deckel 2 sind jeweils über Abreißlaschen 17, 23 ein Dom 6 und eine Verschlusskappe 24 angeformt. Die Abreißlaschen 17 und 23 sind als Sollbruchstellen ausgebildet, damit der Dom 6 und die Verschlusskappe 24 vom Deckel 2 manuell ohne Zuhilfenahme von Werkzeug abgerissen werden können. Die Verschlusskappe 24 dient zum Verschluss der Öffnung 20 des Deckels 2. Der Dom 6 stellt ein erfindungsgemäß zu verwendendes Spitzwerkzeug dar und dient dem Einbringen einer Belüftungsöffnung in dem abgegrenzten Bereich 5 der Behälterwand 4.

Der in der Detailansicht "Y" der Figur 1 in einer Seitenansicht und in der Figur 2 in Schnittdarstellungen gezeigte Dom 6 weist einen zylindrischen Schaft 10 und ein, an einem Ende des Schafts angeordnetes Kopfteil 11 auf. Der an das Kopfteil 11 angrenzende Ansatz 14 des Schafts erweitert sich konisch zum Kopfteil 11 hin. Das freie Ende 25 des Schafts 10 ist zur Bildung einer Spitze 12 abgeschrägt. Der Durchmesser des Schafts im Bereich des freien Endes 25 entspricht dem Innendurchmesser des am Boden des Fließbechers angeordneten Hohlzylinders 8. Im mittleren Bereich des Schafts 10 sind am Schaftumfang zwei, an diametral gegenüberliegenden Stellen angeordnete Aussparungen 13 ausgebildet. Weiterhin weist der Schaft 10 eine umlaufende Ringnut 26 (Figur 3c) mit einem geringfügig kleineren Durchmesser als der übrige Schaftbereich auf. Durch die Ringnut 26 sind am Schaftumfang zwei radial umlaufende und im Abstand zueinander angeordnete Rastkanten 15 und 16 ausgebildet. Die Aussparungen 13 erstrecken sich in Längsrichtung des Schaftes über eine Höhe, welche in etwa der halben Schaftlänge entspricht und sind bezüglich der Rastkanten 15, 16 so angeordnet, dass sie über beide hinausragen, wie in der Detaildarstellung "Y" der Figur 1 dargestellt.

Das aus dem Fließbecher und dem Dom 6 bestehende Farbbechersystem wird wie folgt verwendet:

Zunächst wird der Behälter 1 auf den Behälterboden gestellt und der Deckel 2 wird abgeschraubt. Danach kann der Behälter 1 mit Farbe befüllt und der Deckel 2 zum Verschließen des Behälters 1 aufgeschraubt werden. Der Behälter 1 mit aufgeschraubtem Deckel 2 wird dann umgedreht und auf die Farbspritzpistole aufgesetzt. Anschließend wir mit Hilfe des vom Deckel 2 abgerissenen Doms 6 eine Belüftungsöffnung in dem abgegrenzten Bereich 5 der Behälterwand 4 eingestochen. Hierzu wird die Spitze 12 des Doms 6 durch die Membran 7 gedrückt, wodurch die Membran 7 zerreißt. Die ins Behälterinnere vorstehende Wandung 9 des Hohlzylinders 8 dient beim Einführen des Doms 6 als Führung für den Schaft 10.

Der Dom 6 wird anschließend weiter in das Behälterinnere gedrückt, bis die untere Rastkante 16 im Behälterinneren mit der Unterkante 27 des Hohlzylinders 8 fluchtet bzw. die obere Rastkante 15 auf der Oberkante 28 des Hohlzylinders 8 aufliegt, wie in Figur 3c gezeigt. In dieser Stellung befinden sich die Aussparungen 13 auf Höhe des die eingestochene Belüftungsöffnung umgrenzenden Bereichs 4a der Behälterwand 4 und bilden dadurch einen Belüftungskanal, durch den ein Druckausgleich zwischen dem Behälterinneren und der Umgebung ermöglicht wird (Figur 3b).

Die obere Rastkante 15 soll verhindern, dass der Dom 6 selbsttätig, also ohne äußere Krafteinwirkung nur aufgrund der Schwerkraft, weiter in das Behälterinnere rutschen und dadurch den Belüftungskanal verschließen kann. Der Dom 6 kann nämlich von selbst höchstens soweit in das Behälterinnere rutschen, bis die obere Rastkante 15 auf der Oberkante 28 des Hohlzylinders 8 aufliegt, wie in Figur 3c gezeigt. Bei umgekehrter Stellung des Behälters 1 verhindert die untere Rastkante 16 in entsprechender Weise ein selbsttätiges Herausrutschen des Doms 6 aus der Belüftungsöffnung, weil der Dom 6 höchstens soweit aus dem Behälterinneren herausrutschen kann, bis die untere Rastkante 16 auf der Unterkante 27 des Hohlzylinders 8 aufliegt.

Nach Abschluss des Lackierprozesses kann die Belüftungsöffnung verschlossen werden, indem der Dom 6 weiter in das Behälterinnere gedrückt wird, bis die Unterseite des Kopfteils 11 auf der Oberseite 28 des Hohlzylinders 8 aufliegt, wie in Figur 3a gezeigt. In dieser Position greift der konisch ausgebildete Schaftansatz 14 klemmend in den oberen Bereich des Hohlzylinders 8 ein und verschließt dadurch die Belüftungsöffnung, wie in Figur 3a gezeigt.

Gegenüber den bekannten Farbbechersystemen zeichnet sich die Erfindung dadurch aus, dass mittels des Spitzwerkzeugs in Form des Doms 6 auf einfache Art eine Belüftungsöffnung in den Fließbecher eingestochen werden kann. Hierzu ist der zum Einbringen der Belüftungsöffnung vorgesehene Bereich der Behälterwand des Fließbechers abgegrenzt und so ausgebildet, dass ein einfacheres Durchstoßen einer Öffnung ermöglicht wird, beispielsweise durch die in das Behälterinnere ragende Führungsfläche und die leicht mit einem Spitzwerkzeug durchstoßbare dünne Membran 7.

## Patentansprüche

1. Verwendung eines Spitzwerkzeugs mit
- einem zylindrischen Schaft (10) an dessen Umfang mindestens eine Aussparung (13) vorgesehen ist,
- einem daran angeordneten Kopfteil (11)
- und einer Spitze (12) am Ende des Schafts,
- bei dem zumindest der an das Kopfteil (11) angrenzende Ansatz (14) des Schafts oder der gesamte Schaft (10) sich zum Kopfteil (11) hin konisch erweitert,
zum Durchstoßen einer Belüftungsöffnung in die Wand (4) eines Farbbechers für eine Farbspritzpistole, wobei die Aussparung (13) einen Belüftungskanal bildet, wenn das Spitzwerkzeug (6) nach dem Durchstoßen der Belüftungsöffnung so weit in diese eingeschoben wird, dass die Aussparung (13) sich auf Höhe des die Belüftungsöffnung umgrenzenden Bereichs (4a) der Behälterwand (4) befindet.

2. Verwendung eines Spitzwerkzeugs nach Anspruch 1, **dadurch gekennzeichnet, dass** sich die Aussparung (13) in Längsrichtung des Schafts (10) über eine Höhe erstreckt, welche etwa der halben Schaftlänge entspricht.

3. Verwendung eines Spitzwerkzeug nach einem der Ansprüche 1 oder 2, **dadurch gekennzeichnet, dass** am Schaftumfang zwei umlaufende und im Abstand zueinander angeordnete Rastkanten (15, 16) vorgesehen sind.

4. Verwendung eines Spitzwerkzeugs nach Anspruch 3, **dadurch gekennzeichnet, dass** sich die oder jede Aussparung (13) in Längsrichtung des Schafts zumindest zwischen den beiden Rastkanten (15, 16) erstreckt.

5. Verwendung eines Spitzwerkzeugs nach Anspruch 3, **dadurch gekennzeichnet, dass** sich die oder jede Aussparung (13) in Längsrichtung des Schafts über die beiden Rastkanten (15, 16) hinaus erstreckt.

6. Verwendung eines Spitzwerkzeugs nach einem der Ansprüche 1 bis 5, **dadurch gekennzeichnet, dass** das freie Ende (25) des Schafts (10) zur Bildung der Spitze (12) abgeschrägt ist.

## Claims

1. Use of a pointed tool having
- a cylindrical shank (10) on the circumference of which is provided at least one recess (13),
- a head part (11) arranged thereon,
- and a point (12) at the end of the shank,
- at least the projection (14) of the shank adjoining the head part (11) or the entire shank (10) widening conically towards the head part (11),
for puncturing a venting opening in the wall (4) of a paint cup for a paint spray gun, the recess (13) forming a venting channel when after the puncturing of the venting opening the pointed tool (6) is inserted so far into the latter that the recess (13) is level with the region (4a) of the container wall (4) surrounding the venting opening.

2. Use of a pointed tool according to claim 1, **characterised in that** the recess (13) extends in the longitudinal direction of the shank (10) over a height corresponding to roughly half the length of the shank.

3. Use of a pointed tool according to claim 1 or 2, **characterised in that** two circumferential latching edges (15, 16) arranged a distance from one another are provided on the circumference of the shank.

4. Use of a pointed tool according to claim 3, **characterised in that** the or each recess (13) extends in the longitudinal direction of the shank at least between the two latching edges (15, 16).

5. Use of a pointed tool according to claim 3, **characterised in that** the or each recess (13) extends in the longitudinal direction of the shank beyond the two latching edges (15, 16).

6. Use of a pointed tool according to one of claims 1 to 5, **characterised in that** the free end (25) of the shank (10) is bevelled to form the point (12).

## Revendications

1. Utilisation d'un outil pointu, comprenant
- une tige (10) cylindrique, au niveau de la périphérie de laquelle est prévu au moins un évidement (13),
- une partie de tête (11) disposée au niveau de ladite tige,
- et une pointe (12) au niveau de l'extrémité de la tige,
- dans le cadre duquel l'épaulement (14), jouxtant la partie de tête (11), de la tige ou la totalité de la tige (10) s'élargit de manière conique en direction de la partie de tête (11),
servant à percer un évent dans la paroi (4) d'un réservoir de peinture d'un pistolet de pulvérisation de peinture, sachant que l'évidement (13) forme un conduit d'aération lorsque l'outil pointu (6), une fois que l'évent est percé, est inséré dans ledit évent si loin que l'évidement (13) se trouve à hauteur de la zone (4a), délimitant l'évent, de la paroi de contenant (4).

2. Utilisation d'un outil pointu selon la revendication 1, **caractérisée en ce que** l'évidement (13) s'étend, dans la direction longitudinale de la tige (10), sur une hauteur qui correspond à peu près à la moitié de la longueur de la tige.

3. Utilisation d'un outil pointu selon l'une quelconque des revendications 1 ou 2, **caractérisée en ce que** deux arêtes d'enclenchement (15, 16) périphériques et disposées à distance l'une de l'autre sont prévues sur la périphérie de la tige.

4. Utilisation d'un outil pointu selon la revendication 3, **caractérisée en ce que** l'évidement ou chaque évidement (13) s'étend, dans la direction longitudinale de la tige, au moins entre les deux arêtes d'enclenchement (15, 16).

5. Utilisation d'un outil pointu selon la revendication 3, **caractérisée en ce que** l'évidement ou chaque évidement (13) s'étend, dans la direction longitudinale de la tige, sur les deux arêtes d'enclenchement (15, 16).

6. Utilisation d'un outil pointu selon l'une quelconque des revendications 1 à 5, **caractérisée en ce que** l'extrémité libre (25) de la tige (10) est biseautée afin de former la pointe (12).
